# EUROPÄISCHE PATENTSCHRIFT

(11) **EP 0 170 798 B1**
(45) Veröffentlichungstag und Bekanntmachung des Hinweises auf die Patenterteilung: **17.08.1988**
(21) Anmeldenummer: 85105999.8
(22) Anmeldetag: 15.05.1985
(51) Int. Cl.: B65H 51/22

(54) **Fadenspeicher- und Liefervorrichtung**
Yarn storage feeder
Dispositif pour emmagasiner et délivrer un fil

(30) Priorität: 08.08.1984 DE 3429219
(43) Veröffentlichungstag der Anmeldung: 12.02.1986
(73) Patentinhaber: SOBREVIN Société de brevets industriels-Etablissement, FL-9490 Vaduz (LI)
(72) Erfinder: Sarfati, Gustavo Alberto, I-22100 Como (IT)
(74) Vertreter: Rieder, Hans-Joachim, Dr.

(56) Entgegenhaltungen:
- EP-A- 0 046 187
- DE-A- 2 111 671
- DE-B- 2 035 754
- DE-B- 2 417 440
- GB-A- 1 116 486

## Beschreibung

Die Erfindung betrifft eine Fadenspeicher- und -liefervorrichtung gemäß dem Gattungsbegriff des Hauptanspruches.

Bei den bekannten Fadenspeicher- und -liefervorrichtungen dieser Art (DE-PS 2 417 440) sind kreuzend zur Winkelkehle zwischen der konischen Erweiterung und dem sich anschließenden zylindrischen Wickelkörper Stege vorgesehen. Durch Verstellung derselben erfolgt die Anpassung an das zu verwendende Garnmaterial. Mit der zunehmenden Leistungssteigerung der Webmaschinen können jedoch bei hochelastischen Fäden Abzugsschwierigkeiten auftreten.

Ferner ist aus der DE-OS 2 035 754 ein aus vier in gleichmäßiger Winkelverteilung angeordneten Stegen bestehender polygonaler Wickelkörper bekannt, welchem eine der Fadenzulaufstelle nachlaufend gesteuerte aktive Stoßfläche zugeordnet ist. Auch hier bringt die Verarbeitbarkeit hochelastischer Fäden Abzugsprobleme, wenn die zu beliefernden Webmaschinen mit hoher Fadendurchlaufleistung arbeiten.

Dem Gegenstand der Erfindung liegt die Aufgabe zugrunde, eine gattungsgemäße Fadenspeicher- und -liefervorrichtung in herstellungstechnisch einfacher Weise so auszugestalten, daß bei hoher Fadendurchlaufleistung ein geordneter großer Fadenvorrat speicherbar ist, und zwar bei Verschiedensten, insbesondere elastischen Fäden.

Gelöst wird diese Aufgabe durch das Kennzeichen des Anspruchs 1.

Zufolge derartiger Ausgestaltung ist eine gattungsgemäße Fadenspeicher- und -liefervorrichtung von erhöhtem Gebrauchswert angegeben. Es ist eine optimale Anpassung an die verschiedensten Garnqualitäten verwirklicht. Selbst wenn hochelastische Fäden gespeichert werden und eine hohe Durchgangsleistung verlangt wird, läßt sich ein geordneter großer Fadenvorrat auf dem Speicherkörper speichern. Es besteht nicht die Gefahr, daß beim schlagartigen Abziehen Garnlagen übereinandertreten, und zwar wegen des besonderes günstigen Fadenvorschubs zum Abzugsende hin. Beim Aufbringen gelangt der Faden vorerst auf die konische Erweiterung und dann auf die kreuzend zu ihr liegenden Stege, wobei die konische Erweiterung mit ihren zwischen den Stegen liegenden Bereichen vorstoßend auf den aufgelegten Faden einwirkt. Die Stege ihrerseits begünstigen das Abrutschen zum Abzugsende hin. Zufolge der sich über die gesamte Achslänge des Wickelkörpers erstreckenden Stege braucht der Faden nicht von einem polygonalen auf einen zylindrischen Körper gebracht zu werden. Optimiert ist das Vorschieben der Fadenlagen durch die selbst eine Winkelkehle ausbildenden Stege. Das bedeutet, daß der entsprechende Bereich eine größere Neigung aufweist als der übrige. Der Bereich mit der größeren Neigung kommt dem Verschieben der Fadenlagen entgegen. Werden insbesondere hochelastische Fäden bei großer Durchgangsleistung verarbeitet, so kommt dieser entsprechende Bereich zur Wirkung. Nimmt dagegen die Elastizität der zu verarbeitenden Fäden ab, so kann der Winkelkehlen-Bereich der Stege teilweise oder vollständig in die Schlitze eingefahren werden unter Erzielung anderer Aufwickel-und Vorschubverhältnisse.

Eine vorteilhafte Weiterbildung ist darin zu sehen, daß das schlitzseitige Ende der Stege in radialer Richtung einstellbar ist. Die Winkelkehlen-Bereiche der Stege können demzufolge je nach zu verarbeitender Garnquaiität auf eine größere oder geringere Neigung eingestellt werden..Gleichzeitig ändert sich jedoch auch die Neigung der Stege selbst. Das bedeutet, daß mit zunehmender Neigung der Winkelkehlen-Bereiche auch die Neigung der Stege zunimmt verbunden mit einem besseren Abrutschen der Fäden, was insbesondere bei hochelastischen Fäden von Vorteil ist.

Darüber hinaus erweist es sich als vorteilhaft, daß das abzugsseitige Ende des Steges. am Wickelkörper schwenkbar gelagert ist und der diesem Ende zugekehrte Abschnitt des Steges etwa parallel verläuft zu der als Trommel ausgebildeten Mantelwand des Wickelkörpers. Die Abrutschverhältnisse ändern sich demgemäß, wenn der Steg um das abzugsseitige Ende des Wickelkörpers schwenkt.

Hierbei ist es günstig, daß der parallelverlaufende Abschnitt teilweise in Rinnen der Trommelwand einliegt, welche Rinnen von den Schlitzen ausgehen. Somit können die konische Erweiterung und die Mantelwand einstückig gestaltet sein.

Der Fadenabzug ist dadurch begünstigt, daß die parallelverlaufenden Stege mit ihren Enden in eine etwa ballige Ring-Kopffläche des Wickelkörpers hineinragen. Über diese Ring-Kopffläche wird der Faden bei Bedarf über Kopf abgezogen.

Eine einfache Längsverstellung der Stege läßt sich durch eine die Längsverstellbarkeit veranlassende Einstellschraube im Zentrum der Kopffläche des Wickelkörpers vornehmen.

Sodann erweist es sich als günstig, eine zusätzliche von der Kopffläche des Wickelkörpers her zugängliche Schraube für die Einstellung der Stege in radialer Richtung vorzusehen. Diese Einstellung empfiehlt sich, wenn eine große Palette von Fäden verarbeitet werden soll. Handelt es sich jedoch bei der Verarbeitung um stets gleichbleibende Fäden, so könnte auf eine solche zusätzliche Verstellung verzichtet werden. Die Stege müßten dann bereits bei der Herstellung der Fadenspeicher- und -liefervorrichtung ihre entsprechende Neigung erhalten.

Bautechnische Vorteile ergeben sich dadurch, daß die Stege zusammengefaßt und entgegen Federbelastung schwenkbar auf einer im Inneren des Wickelkörpers längsverschieblich angeordneten Büchse sitzen und sich auf den Fingern einer zentrisch auf der Büchse verschieblichen Hülse abstützen. Mit der Verlagerung dieser Hülse, welche mittels der zusätzlichen Schraube geschieht, kann die Radialverstellung der Stege erfolgen. Bei einer Verlagerung der Büchse allein findet nur die axiale Verstellung der Stege statt.

In Versuchen hat es sich als vorteilhaft erwiesen, daß das Maß des Kehlenwinkels der Stege ca. 176° beträgt und dasjenige der konischen Erweiterungsfläche ca. 45°.

Nachstehend wird eine Ausführungsform der Erfindung anhand der Fig. 1 bis 10 erläutert. Es zeigt
Fig. 1 eine Ansicht der Fadenspeicher- und -liefervorrichtung,
Fig. 2 eine Stirnansicht der Fadenspeicher- und -liefervorrichtung,
Fig. 3 in etwa natürlicher Größe die Fadenspeicher- und -liefervorrichtung teilweise im Schnitt und in Ansicht,
Fig. 4 den Schnitt nach der Linie IV-IV in Fig. 2,
Fig. 5 den Wickelkörper teilweise im Schnitt, und zwar bei verstellter Büchse,
Fig. 6 in vergrößerter Darstellung einen Längsschnitt durch den Wickelkörper im Bereich der Fadenzulaufstelle,
Fig. 7 eine Draufsicht auf Fig. 6,
Fig. 8 den Schnitt nach der Linie VIII-VIII in Fig. 6,
Fig. 9 eine der Fig. 6 entsprechende Darstellung, wobei der Winkelkehlen-Bereich des Steges durch Längsverschiebung in den Schlitz eingefahren ist und
Fig. 10 ebenfalls eine der Fig. 6 entsprechende Darstellung, wobei der Steg zufolge Verlagerung der die Finger aufweisenden Hülse in radialer Aufwärtsrichtung verschwenkt ist.

Die Fadenspeicher- und -liefervorrichtung besitzt einen an ein Gehäuse .1 angeflanschten Antriebsmotor 2. Dessen Motorwelle 3 ist mit einem Fadenösenträger 4 drehfest verbunden. Der zulaufende Faden F gelangt in einen zentrischen Kanal 5 der Motorwelle 3 und von dort aus in einen Radialkanal 6 des Fadenösenträgers 4. Beim Ausführungsbeispiel ist dem Fadenösenträger 4 eine als Ganzes mit 7 bezeichnete Bremseinrichtung zugeordnet.

Die Motorwelle 3 setzt sich über den Fadenösenträger 4 in Achsrichtung hinaus fort und ist auf dem vorstehenden Abschnitt in einer Gehäusebüchse 8 gelagert. Diese ist Träger des als Ganzes mit 9 bezeichneten Wickelkörpers. Im einzelnen besitzt der Wickelkörper 9 eine als Trommel ausgebildete Mantelwand 10, welche am abzugsseitigen Ende der Fadenspeicher- und -Liefervorrichtung in eine Stirnwand 11 übergeht. Letztere stützt sich stirnseitig der Gehäusebüchse 8 ab. Überfangen wird das abzugsseitige Ende der Mantelwand 10 von einer balligen Ring-Kopffläche 12. Dieselbe geht über eine Abstufung 13 in eine radial gerichtete Stirnwand 14 über. Sowohl die Stirnwand 11 der Mantelwand 10 als auch die Stirnwand 14 der Ring-Kopffläche 12 sind mittels Schrauben 15 an der Gehäusebüchse 8 gehaltert und somit undrehbar.

Das freie Ende der Mantelwand 10 geht über eine Winkelkehle 16 in eine konische Erweiterung 17 über. Der Steigungswinkel α dieser konischen Erweiterung beträgt beim Ausführungsbeispiel 45°, vergl. insbesondere Fig. 6. An die konische Erweiterung 17 schließt sich ein parallel verlaufender Abschnitt 18 an, der von dem Fadenösenträger 4 überfangen wird.

Auf der Gehäusebüchse 8 lagert axial verschieblich eine Büchse 19, die am abzugsseitigen Ende des Wickelkörpers 9 in einen radial gerichteten Flansch 20 übergeht. Parallel zum Flansch 20 erstreckt sich eine sich an Distanzstücken 21 des Flansches 20 abstützende Flanschplatte 22. Hierdurch werden zwischen Flansch 20 und Flanschplatte 22 in gleicher Winkelverteilung angeordnete Hohlräume geschaffen zur Aufnahme radial abgewinkelter Enden 23 von etwa parallel verlaufenden Stegen 24 des Wickelkörpers 9. Der parallel verlaufende Abschnitt 25 der Stege 24 liegt teilweise in Rinnen 26 der Trommelwand 10 ein und überragt diese. Wie aus Fig. 3 ersichtlich, greifen. die parallel verlaufenden Stege 24 mit ihren Enden in Aussparungen 27 der Ring-Kopffläche des Wickelkörpers 9 ein.

Die sich etwa über die ganze Achslänge des Wickelkörpers 9 erstreckenden Stege 24 bilden an ihren der Winkelkehle 16 zugekehrten Enden ihrerseits eigene Winkelkehlen 28. Deren Kehlenwinkel β beträgt ca. 176°. Der sich an die Winkelkehle 28 anschiießende'Bereich 29 der Stege 24 greift in von den Rinnen 26 ausgehende Schlitze 30 der konischen Erweiterung 17 ein. In der einen . Endstellung der Stege, vergl. Fig. 3 und 6, befinden sich die Bereiche 29 der Stege 24 in ausgefahrener Stellung. In dieser liegt der Flansch 20 der Büchse 19 an der Innenseite der Stirnwand 11 der Mantelwand 10 an, vergl. Fig. 3.

Die abgewinkelten Enden 23 der Stege 24 werden von Druckfedern 31 beaufschlagt. Dieselben sitzen in Bohrungen einer auf der Büchse 19 undrehbar angeordneten Hülse 32. Eine Axialverlagerbarkeit der Hülse 32 in der einen Richtung ist durch einen Anschlagring 33 verhindert. In der Grundstellung stützen sich die Enden 23 an dem Flansch 20 ab. Die Enden 23 sind mit einer Kehle 34 ausgestattet. In diese greift formschlüssig ein Vorsprung 35 der Flanschplatte 22 ein. Ferner dient zur anschlagbegrenzten Endstellung der Stege 24 eine verschieblich auf der Büchse 19 angeordnete Hülse 36, von der entsprechend der Anzahl der Stege 24 radial gerichtete Finger 37 ausgehen, auf welchen sich die endseitigen Bereiche 29 der Stege 24 abstützen.

Der Flansch 20 der Büchse 19 ist Träger einer von der Kopffläche des Wickelkörpers 9 her zugänglichen Schraube 38. Diese ist in axialer Richtung unverschieblich im Flansch 20 gehaltert. Ihr Gewinde 38' greift in ein Innengewinde 39 der Hülse 36 ein, welche ihrerseits verschieblich auf der Büchse 19 angeordnet ist. Wird nun die Schraube 38 so gedreht, daß bspw. die Hülse 36 in die strichpunktierte Lage gemäß Fig. 5 gelangt, so führt dieses zu einem Verschwenken der Stege 24 entgegen ihrer Federbelastung, wobei der Vorsprung 35 der Flanschplatte 22 den Drehpunkt bildet.

Die Büchse 19 mit ihren Stegen 24 kann ebenfalls als ganze Einheit auf der Gehäusebüchse 8 verschoben werden. Zu diesem Zweck ist der Flansch 20 über Stege mit einem Kragen 40 verbunden, der ein entsprechendes Innengewinde ausbildet. In dasselbe greift eine die Längsverstellbarkeit veranlassende Einstellschraube 41 im Zentrum der Kopffläche des Wickelkörpers 9 ein. Ein Sicherungsring 42 sorgt dafür, daß die Einstellschraube 41 in axialer Richtung an der Stirnwand 14 festgelegt ist. Wird also die Einstellschraube 41 gedreht, so führt dieses zu einer Verschiebung der Büchse 19 mit den daran sitzenden Stegen 24 in Achsrichtung.

Dem Wickelkörper 9 kann eine mechanisch oder in Form einer Lichtschranke arbeitende Steuervorrichtung zugeordnet sein, deren Aufgabe es ist, den Umwindungsvorrat auf dem Wickelkörper 9 abzutasten und den Antrieb so zu steuern, daß in etwa immer ein vorbestimmter Umwindungsvorrat auf dem Wickelkörper vorhanden ist.

Beim Ausführungsbeispiel ist der Ring-Kopffläche 12 ein in Fig.3 schematisch veranschaulichter Dämpfungsring 43 zugeordnet, dessen Borsten 43' auf die Ring-Kopffläche drücken.

Beim Aufbringen der Garnlagen gelangt vorerst der die Fadenöse 4' verlassende Faden F auf die konische Erweiterung 17 und von da aus in die Kehle K zwischen dem Bereich 29 der Stege 24 und der konischen Erweiterung 17. Der zwischen dem Bereich 29 der Stege liegende Bereich der konischen Erweiterung 17 bildet demgemäß einen Vorschubabschnitt für den aufgelegten Faden F. Auf diese Weise werden Fadenlagen auf die sich in Richtung des Abzugsendes verjüngenden Bereiche 29 der Stege 24 gelegt. Gemäß den Fig. 3 und 6 liegt eine solche Grundstellung der Stege . vor, daß im Anschluß an die Kehlen 28 weiterhin eine leichte Verjüngung der Stege 24 zum Abzugsende hin vorhanden ist. Die Fadenlagen werden demgemäß auf einen von den Stegen 24 gebildeten polygonalen Wickelkörper aufgebracht. Das Abzugsende des Fadens F schleift über die Ring-Kopffläche 12 und passiert den Dämpfungsring 43, von wo aus der Faden F eine zentrale Büchse 44 durchsetzt.

Soll ein weniger elastischer Faden auf der Fadenspeicher- und- liefervorrichtung bevorratet werden, so ist mittels der Einstellschraube 41 die Büchse 19 in Achsrichtung zu verschieben, wobei die Bereiche 29 der Stege 24 in die Schlitze 30 der konischen Erweiterung einfahren, vergl. Fig. 9. Demgemäß gelangen die Fadenlagen nach Aufbringen auf die konische Erweiterung unmittelbar auf die Abschnitte 25 der Stege 24, ohne daß die Bereiche 29 zur Wirkung kommen. Gleichzeitig verlagert sich die Kehle K'zwischen konischer Erweiterung 17 und Stege 24 in Richtung der Winkelkehle 16 unter Schaffung anderer Aufbringverhältnisse des Fadens auf die konische Erweiterung 17.

Sollen dagegen hochelastische Fäden verarbeitet werden, so ist die Schraube 38 zu verdrehen einhergehend mit einer Verschiebung der Hülse 36, wobei über die Finger 37 die Stege 24 in radialer Richtung auswärts geschwenkt werden, siehe Fig. 10. Die Kehle K" verändert hierdurch ihre Lage. Ferner ist die Verjüngung der Stege in Abzugsrichtung größer, was den Fadenvorschub, insbesondere bei diesen hochelastischen Fäden begünstigt, wobei jedoch das Übereinandertreten der Fadenlagen zufolge der Elastizität der Fäden vermieden ist.

Bei bestimmten Garnen ist es jedoch auch möglich, die strichpunktierte Lage der Stege 24 gemäß Fig. 5 zu wählen. Eine große Anpassung an die verschiedensten Garnqualitäten ist daher möglich.

## Patentansprüche

1. Fadenspeicher- und- liefervorrichtung mit einem Wickelkörper (9), welchem der Faden (F) zur Bildung eines über Kopf abziehbaren Vorrates im Bereich einer konischen Erweiterung (17) zuläuft, wobei kreuzend zur Winkelkehle (16) der konischen Erweiterung Stege (24) angeordnet sind, die in Schlitze (30) im Bereich der konischen Erweiterung (17) des Wickelkörpers (9) ragen und nach den Ecken eines Polygones ausgerichtet sind, dadurch gekennzeichnet, daß jeder der sich etwa über die Achslänge des Wickelkörpers (9) erstreckenden und in Achsrichtung längsverstellbaren Stege (24) an seinem der Winkelkehle (16) zugekehrten Ende seinerseits eine eigene Winkelkehle (28) bildet, deren stärker geneigter Bereich (29) durch die Längsverschiebung in den Schlitz (30) einfahrbar ist.

2. Fadenspeicher- und -liefervorrichtung nach Anspruch 1, dadurch gekennzeichnet, daß das schlitzseitige Ende der Stege (24) in radialer Richtung einstellbar ist.

3. Fadenspeicher- und -liefervorrichtung nach Anspruch 1, dadurch gekennzeichnet, daß das abzugsseitige Ende der Stege (24) am Wickelkörper (9) schwenkbar gelagert ist und der diesem Ende zugekehrte Abschnitt (25) des Steges (24) etwa parallel verläuft zu der als Trommel ausgebildeten Mantelwand (10) des Wickelkörpers (9).

4. Fadenspeicher- und -liefervorrichtung nach Anspruch 3, dadurch gekennzeichnet, daß der parallelverlaufende Abschnitt (25) teilweise in Rinnen (26) der Trommelwand (10) einliegt, weiche Rinnen (26) von den Schlitzen (30) ausgehen.

5. Fadenspeicher- und -liefervorrichtung nach Anspruch 3, dadurch gekennzeichnet, daß die parallelverlaufenden Stege (24) mit ihren Enden in eine etwa ballige Ring-Kopffläche (12) des Wickelkörpers (9) hineinragen.

6. Fadenspeicher- und -liefervorrichtung nach Anspruch 1, gekennzeichnet durch eine die LängsverstelJbarkeit veranlassende Einstellschraube (41) im Zentrum der Kopffläche des Wickelkörpers (9).

7. Fadenspeicher- und -liefervorrichtung nach Anspruch 2, gekennzeichnet durch eine zusätzliche von der Kopffläche des Wickelkörpers (9) her zugängliche Schraube (38) für die Einstellung der Stege (24) in radialer Richtung.

8. Fadenspeicher- und -liefervorrichtung nach Anspruch 2, dadurch gekennzeichnet, daß die Stege (24) zusammengefaßt und entgegen Federbelastung schwenkbar auf einer im Inneren des Wickelkörpers (9) längsverschieblich angeordneten Büchse (19) sitzen und sich auf den Fingern (37) einer zentrisch auf der Büchse (19) verschieblichen Hülse (36) abstützen.

9. Fadenspeicher- und -liefervorrichtung nach Anspruch 1, dadurch gekennzeichnet, daß das Maß des Kehlenwinkels (3 der Stege (24) ca. 176° beträgt und dasjenige der konischen Erweiterungsfläche a ca. 45°..

## Claims

1. Thread storage and delivery device having a winding element (9) onto which the thread (F) runs so as to form a supply, which can be taken off at the top, in the region of a conical extension (17), webs (24), which project into slots (30) in the region of the conical extension (17) of the winding element (9) and are aligned in accordance with the corners of a polygon being arranged so as to intersect the angled fillet (16) of the conical extension, characterized in that each of the webs (24), which extend approximately over the axial length of the winding element (9) and. are longitudinally adjustable in the axial direction, itself forms, at its end facing the angled fillet (16), its own angled fillet (28), whose more steeply inclined region (29) can be driven into the slot (30) by the longitudinal displacement.

2. Thread storage and delivery device according to Claim 1, characterized in that the slot end of the webs (24) can be adjusted in the radial direction.

3. Thread storage and delivery device according to Claim 1, characterized in that the take-off end of the webs (24) is pivotably mounted on the winding element (9) and the section (25) of the web (24), which section is turned towards this end, runs approximately parallel to the drum- shaped peripheral wall (10) of the winding element (9).

4. Thread storage and delivery device according to Claim 3, characterized in that the parallel-running section (25) is partially accommodated in grooves (26) in the drum wall (10), which grooves (26) start from the slots (30).

5. Thread storage and delivery device according to Claim 3, characterized in that the ends of the parallel-running webs (24) project into an approximately ball-shaped annular head surface (12) of the winding element (9).

6. Thread storage and delivery device according to Claim 1, characterized by an adjusting screw (41) which effects the longitudinal adjustability and is located in the centre of the head surface of the winding element (9).

7. Thread storage and delivery device according to Claim 2, characterized by an additional screw (38), accessible from the head surface of the winding element (9), for adjusting the webs (24) in the radial direction.

8. Thread storage and delivery device according to Claim 2, characterized in that the webs (24) are mounted in common and pivotable against spring loading on a bush (19) arranged in a longitudinally displaceable manner inside the winding element (9) and are supported on the fingers (37) of a sleeve (36), which is centrally displaceable on the bush (19).

9. Thread storage and delivery device according to Claim 1, characterized in that the size of the fillet angle (β) of the webs (24) is about 176° and that of the conical extension surface (a) about 45°.

## Revendications

1. Un dispositif d'accumulation et de fourniture de fil comportant un corps d'enroulement (9) auquel accède le fil (F) pour la formation, dans la zone d'un élargissement conique (17) d'une réserve de fil pouvant être prélevée par dessus la tête, dispositif dans lequel, transversalement à la gorge angulaire (16) de l'élargissement conique (17) sont disposées des tiges (24) qui pénètrent dans des fentes (30) pratiquées dans l'élargissement conique (17) du corps d'enroulement (9) et sont alignées suivant les angles d'un polygone, caractérisé en ce que chacune des tiges (24) s'étendant sensiblement sur toute la longueur axiale du corps d'enroulement (9) et pouvant être déplacée longitudinalement suivant son axe forme à son extrémité proche de la gorge angulaire (16) sa propre gorge angulaire (28) dont la partie plus fortement inclinée (29) peut, par déplacement longitudinal, pénétrer dans la fente (30).

2. Un dispositif d'accumulation et de fourniture de fil selon la revendication 1, caractérisé en ce que l'extrémité des tiges (24) se trouvant du côté des évidements de l'élargissement conique est réglable en direction axiale.

3. Un dispositif d'accumulation et de fourniture de fil selon la revendication 1, caractérisé en ce que l'extrémité des tiges (24) située du côté du tirage sur le corps d'enroulement (9) est montée de façon à pouvoir pivoter et que la section (25) des tiges 24 située du côté de cette extrémité est sensiblement parallèle à la paroi de flanc (10) du corps d'enroulement (9) ayant la forme d'un tambour.

4. Un dispositif d'accumulation et de fourniture de fil selon la revendication 3, caractérisé en ce que la section (25) parallèle est partiellement incluse dans des rainures (26) de la paroi (10) du tambour et ces rainures partent des évidements (30).

5. Un dispositif d'accumulation et de fourniture de fil selon la revendication 3, caractérisé en ce que les tiges parallèles (24) pénètrent par leurs extrémités dans une surface annulaire bombée de la tête du corps d'enroulement (9).

6. Un dispositif d'accumulation et de fourniture de fil selon la revendication 1, caractérisé par une vis de réglage (41) située au centre de la surface annulaire bombée du corps d'enroulement (9) et permettant un réglage longitudinal.

7. Un dispositif d'accumulation et de fourniture de fil selon la revendication 2, caractérisé par une vis supplémentaire (38) accessible depuis la surface de tête du corps d'enroulement (9) et destinée au réglage des tiges (24) en direction radiale.

8. Un dispositif d'accumulation et de fourniture de fil selon la revendication 2, caractérisé en ce que les tiges (24) s'appuient, de façon, à pouvoir pivoter toutes ensembles en s'opposant à la force d'un ressort, sur un manchon (19) disposé lui- même à l'intérieur du corps d'enroulement (9) de pouvoir à se déplacer longitudinalement et ces tiges (24) s'appuient sur les doigts (37) d'une douille (36) centrée sur le manchon (19) et pouvant se déplacer sur celui-ci.

9. Un dispositif d'accumulation et de fourniture de fil selon la revendication 1, caractérisé en ce que l'angle (p) de la gorge des tiges (24) a une valeur d'approximativement 176° et l'angle (a) de la surface d'élargissement conique a une valeur d'approximativement 45°.
